# EUROPÄISCHE PATENTSCHRIFT

(11) **EP 1 717 514 B1**
(45) Veröffentlichungstag und Bekanntmachung des Hinweises auf die Patenterteilung: **19.08.2015**
(21) Anmeldenummer: 05009492.9
(22) Anmeldetag: 29.04.2005
(51) Int. Cl.: F23N 1/02

(54) **Gasbrennervorrichtung sowie Start- und Betriebsverfahren dafür**
Gas burner and methods for starting and operating the same
Brûleur à gaz et méthodes pour le démarrage et le fonctionnement de ce brûleur

(43) Veröffentlichungstag der Anmeldung: 02.11.2006
(73) Patentinhaber: Alde International Systems AB, 291 11 Färlöv, Kristianstad (SE)
(72) Erfinder: Jönsson, Sigurd, 28890 Vinslöv (SE)
(74) Vertreter: Müller Hoffmann & Partner

(56) Entgegenhaltungen:
- EP-A- 0 614 046
- EP-A- 0 615 095
- EP-A- 0 623 785
- EP-A- 0 890 790
- EP-A- 0 890 791
- US-A- 5 634 786

## Beschreibung

Die Erfindung betrifft eine Gasbrennervorrichtung gemäß dem Oberbegriff von Patentanspruch 1 sowie ein Verfahren zum Wechseln zwischen zwei Betriebszuständen bei einer Gasbrenner-vorrichtung gemäß dem Oberbegriff von Anspruch 17.

Gasbrennervorrichtungen werden häufig in Gasheizungen von mobilen Einrichtungen eingesetzt, z. B. Wohnwagen, Wohnmobilen oder Booten, um über Wärmetauscher Luft bzw. Wasser komfortabel zu erwärmen. Als Brenngas wird insbesondere bei mobilen Einrichtungen Flüssiggas, wie z. B. Butan oder Propan, verwendet.

Brennersteuerungen für derartige Gasheizgeräte müssen einigen Sicherheitsanforderungen genügen, die in einschlägigen Normen (EN 624 - "Gasheizgeräte für Freizeitgeräte und Boote"; EN 298 - "Sicherheitsanforderungen an Brennersteuerungen von Gasheizgeräten") niedergelegt sind.

Beim Starten eines Gasheizgeräts bereitet oft das Zünden einer Gasflamme am Gasbrenner Schwierigkeiten. Der Grund dafür liegt darin, dass das richtige stöchiometrische Verhältnis des Brenngases (Butan, Propan oder Gemische von beiden) mit der Verbrennungsluft von Beginn an hergestellt werden muss, um die Abgasemissionen beim Start möglichst gering zu halten. Das stöchiometrische Verhältnis hängt unter anderem auch von der Verbrennungslufttemperatur ab, die insbesondere bei mobilen Einrichtungen zwischen -30 °C und +70 °C oder mehr liegen kann. Aufgrund dieser großen Unterschiede kann im Prinzip nie das richtige stöchiometrische Verhältnis zwischen Brenngas und Verbrennungsluft vom Start weg erreicht werden.

Ein anderes Problem beim Starten des Gasbrenners besteht in der Geräuschentwicklung beim Zünden. Wenn das Brenngas gezündet wird, entsteht am Gasbrenner ein in der Regel deutlich hörbares und daher für den Benutzer unter Umständen als störend empfundenes "Wupp".

Es ist bekannt, den Brennraum, in dem sich die Flamme ausbilden soll, vor dem Start des Gasbrenners mit Verbrennungsluft vorzuspülen, dann ein Verbrennungsluftgebläse auf eine feste Drehzahl einzustellen, ein Magnetventil für die Brenngaszufuhr zu öffnen und schließlich in die zündfähige Atmosphäre (Gemisch aus Brenngas und Verbrennungsluft) mit einer Zündkerze hineinzuzünden. Wenn die Flamme brennt, nimmt der Gasbrenner den geregelten Betrieb auf. Erlischt hingegen die Flamme wieder, so erkennt eine Flammüberwachung dies und versucht ca. 10 Sekunden lang durch Abgabe von Zündfunken nachzuzünden. Gelingt dies nicht, wird das Magnetventil geschlossen und die Heizung begibt sich in den Störungszustand.

Üblicherweise erfolgt eine Verbrennung im Gasbrenner bei einer Luftzahl λ von ca. 1,1 bis 1,3. Die Luftzahl λ entspricht dem Verhältnis einer tatsächlich einem Verbrennungsvorgang (Reaktion) zugeführten Luftmenge zu einer theoretisch bei vollständiger (ideal-stöchiometrischer) Verbrennung erforderlichen Mindestluftmenge. Bei einer Luftzahl λ von 1,0 wird dementsprechend genau soviel Verbrennungsluft zugeführt, wie erforderlich ist, um das Brenngas vollständig zu verbrennen. In der Praxis wird eine derartige ideale Verbrennung aufgrund einer unvollständigen Durchmischung der Reaktionspartner jedoch bei einer Luftzahl λ von 1,0 nie erreicht werden können, sodass die Luftzahl λ auf den oben genannten Bereich von 1,1 bis 1,3 eingestellt wird, um einen Verbrennungsluftüberschuss zu erreichen.

Da die Dichte der Verbrennungsluft von der Temperatur abhängt, ist auch die Luftzahl λ von der Verbrennungslufttemperatur abhängig. Wenn z. B. die Temperatur der Verbrennungsluft niedrig ist, steigt die Luftzahl λ an, so dass der Gehalt an CO im Abgas zwar abnimmt, der Anteil der Stickoxide jedoch zunimmt und der Abgasverlust steigt. Steht hingegen Verbrennungsluft mit höherer Temperatur zur Verfügung, sinkt die Luftzahl λ unter den Idealwert, so dass der Abgasverlust ebenfalls zunimmt (schlechte Energieausbeute) und der CO-Gehalt steigt. In beiden Fällen erfolgt die Verbrennung nicht mehr im optimalen Arbeitsbereich.

Die Zusammenhänge sind in Fig. 1 schematisch dargestellt. Fig. 1 zeigt ein Diagramm mit der Abhängigkeit der Konzentration von Rauchgasbestandteilen sowie des Abgasverlustes von der Luftzahl λ. Aus den Kurvenverläufen ergibt sich die obige Darstellung. Der gekennzeichnete Bereich entspricht einer Luftzahl λ zwischen 1,1 und 1,3 und stellt einen optimalen Arbeitsbereich dar.

Beim Starten ist aufgrund der noch kalten Brennkammer, der instationären Strömungsverhältnisse und dem ungenauen, in einem gewissen Bereich zufallsabhängigen Zündzeitpunkt die CO-Bildung höher als gewünscht. Zudem entsteht immer das bereits oben genannte "Wupp"-Geräusch.

In EP 0 890 791 A ist ein Steuer- und Regelgerät für einen Brenner gezeigt, das die einer Brennkammer zugeführte Brennstoffmenge mittels eines motorgetriebenen Stellorgans und den der Brennkammer zugeführten Luftvolumenstrom mittels eines von einem drehzahlsteuerbaren Motor angetriebenen Gebläses steuert. Gemäß der Erfindung sind Mittel zur Erfassung der momentanen Drehzahl des Gebläses vorhanden, sodass die Stellung des Stellorgans aufgrund des von dem Mitteln gelieferten Signals nachgeführt werden kann.

In EP 0 614 046 A ist zur Vereinfachung des Aufbaus eines Gas-Feuerungsautomaten von Heizanlagen, die auch in Teillastbereichen einen hohen Wirkungsgrad und schadstoffarmen Betrieb haben sollen, eine Steuer- und Regeleinrichtung gezeigt, bei der ein Einstellorgan für die Luft ein Gebläse mit veränderbarer Drehzahl aufweist. Das Gebläse ist durch einen Gleichstrommotor antreibbar, welcher durch insbesondere digitale pulsweitenmodulierte Steuersignale eines Steueraggregats steuerbar ist. Der Regler beaufschlagt das Steueragregat. Das Gasventil wird in Abhängigkeit vom Luftdruck in der vom Gebläse zum Brenner führenden Leitung nachgeregelt.

Die EP 0 615 095 A zeigt einen Feuerungsautomaten zur Ansteuerung eines Gebläses mit einem Gebläseantrieb und einer Brennstoffpumpe mit einem Brennstoffpumpenantrieb. Der Feuerungsautomat weist einen Programmgeber auf, der einem Inbetriebsetzungsvorgang und einen fortlaufenden Betrieb steuert und überwacht, wobei Gebläse und Brennstoffpumpe für jeden Arbeitspunkt gemäß den in einem Solldaten-Speicher abgelegten Daten gesteuert werden. Erfindungsgemäß wird dabei der Sollwert für den Gebläseantrieb gemäß einem vorgegebenen Algorithmus durch die mit einem Zuluft-Temperaturfühler gemessene aktuelle Zuluft-Temperatur korrigiert. Hierdurch wird es ermöglicht, die Schadstoffemissionen zu senken.

Der Erfindung liegt die Aufgabe zugrunde, eine Gasbrennervorrichtung anzugeben, die sich bei unterschiedlichen Umgebungslufttemperaturen (= Verbrennungslufttemperatur) starten und betreiben lässt.

Erfindungsgemäß wird eine Gasbrennervorrichtung gemäß Patentanspruch 1 angegeben. Ein Verfahren zum Ändern des Betriebszustands einer Gasbrennervorrichtung ist in Anspruch 17 aufgeführt. Vorteilhafte Weiterentwicklungen der Erfindung sind in den abhängigen Ansprüchen definiert.

Eine erfindungsgemäße Gasbrennervorrichtung weist einen Gasbrenner zum Verbrennen eines Brenngas-Verbrennungsluft-Gemisches sowie ein einen Verbrennungsluftmotor aufweisendes Verbrennungsluftgebläse zum Zuführen der Verbrennungsluft zu dem Gasbrenner auf. Mit Hilfe des Verbrennungsluftgebläses wird die Verbrennungsluft aus der Umgebung angesaugt und zu dem Gasbrenner geführt, wo sie sich mit dem Brenngas vermischt.

Der Verbrennungsluftmotor ist durch eine Drehzahleinstelleinrichtung auf wenigstens zwei verschiedene Drehzahlen, insbesondere jedoch auf beliebige Drehzahlen innerhalb eines Arbeitsbereichs einstellbar. Erfindungsgemäß ist eine Ablaufsteuerung vorgesehen, die eine Änderung eines Betriebszustands der Gasbrennervorrichtung von einem Ausgangsbetriebszustand in einen Zielbetriebszustand mit folgenden Abschnitten steuert:
- Ansteuern der Drehzahleinstelleinrichtung zum Einstellen der Drehzahl des Verbrennungsluftmotors auf eine dem Ausgangsbetriebszustand entsprechende Ausgangsdrehzahl;
- Ansteuern der Drehzahleinstelleinrichtung zum im Wesentlichen kontinuierlichen Ändern der Drehzahl von der Ausgangsdrehzahl auf eine dem Zielbetriebszustand entsprechende Zieldrehzahl während eines vorbestimmten Zeitabschnitts;
- während des vorbestimmten Zeitabschnitts Ansteuern des Brenngasventils zum Ändern der Brenngaszufuhr auf eine dem Zielbetriebszustand entsprechende Ziel-Brenngaszufuhr.

Mit Hilfe der Ablaufsteuerung ist es dementsprechend möglich, zunächst die Gasbrennervorrichtung in einem Ausgangsbetriebszustand zu betreiben, so dass sich dieser Zustand stabilisieren kann. Wenn durch den Bediener oder ein Arbeitsprogramm eine Änderung des Betriebszustands verlangt wird, bewirkt die Ablaufsteuerung eine Anpassung der Drehzahl des Verbrennungsluftmotors über einen bestimmten, längeren Zeitraum. Somit wird die Drehzahl nicht schlagartig von der Ausgangsdrehzahl auf die Zieldrehzahl eingestellt. Vielmehr erfolgt eine kontinuierliche, z. B. lineare, verhältnismäßig langsame (über mehrere Sekunden erfolgende) Änderung der Drehzahl. Die Ausgangsdrehzahl und die Zieldrehzahl hängen jeweils von dem gewollten Ausgangs- bzw. Zielbetriebszustand ab.

Während dieser Änderung der Drehzahl erfolgt die von der Ablaufsteuerung bewirkte Änderung der Brenngaszufuhr durch das Ansteuern des Brenngasventils. Die Schaffung von verhältnismäßig langen Zeiträumen für den Übergang zwischen Ausgangs- und Zielbetriebszustand ermöglicht einen sanften Wechsel zwischen den Betriebszuständen. Da mit der Änderung der Betriebszustände üblicherweise auch die Menge an zugeführtem Brenngas geändert werden muss, erfolgt daher erfindungsgemäß diese Brenngasänderung nicht mit einer schlagartigen Änderung des Verbrennungsluftstroms, sondern ebenfalls in dem Zeitabschnitt, während sich die Drehzahl ändert. Zum Beispiel ist es möglich, wie später noch erläutert wird, beim Starten des Gasbrenners in einen aufgrund einer sinkenden Drehzahl nachlassenden Volumenstrom der Verbrennungsluft Brenngas zuzuführen und kurz darauf hineinzuzünden.

Der sanfte Wechsel zwischen den Betriebszuständen eröffnet zum einen die Möglichkeit, hinsichtlich der Luftzahl λ stets einen stabilen Zustand zu erreichen, bei dem bezüglich Abgasemission und Energieausbeute gewisse Kompromisse eingegangen werden können. Dadurch lässt es sich vermeiden, dass schlagartig ein hoher Schadstoffausstoß entsteht. Außerdem hat sich herausgestellt, dass durch die Änderung des Betriebszustands in der erfindungsgemäßen Weise die beim Stand der Technik auftretende Geräuschentwicklung deutlich vermindert bzw. völlig vermieden werden kann.

Bei einer besonders vorteilhaften Ausgestaltung der Erfindung ist eine Temperatur-Erfassungseinrichtung zum Erfassen der Temperatur der Verbrennungsluft vorgesehen. Die Drehzahleinstelleinrichtung ist mit der Temperatur-Erfassungseinrichtung derart gekoppelt, dass die Drehzahl in Abhängigkeit von der Verbrennungslufttemperatur einstellbar ist.

Auf diese Weise ist es sehr einfach möglich, dass stets die Menge an Verbrennungsluft dem Gasbrenner zugeführt wird, die für die gewünschte Luftzahl λ (Verhältnis von Verbrennungsluft und Brenngas) erforderlich ist. Dabei spielt es keine Rolle, mit welcher Temperatur die Verbrennungsluft zugeführt wird. Die sich aus unterschiedlichen Verbrennungsluft-Temperaturen ergebenden Dichteunterschiede werden durch die Drehzahlregulierbarkeit des Verbrennungsluftmotors kompensiert. Bei niedrigen Temperaturen hat die Verbrennungsluft eine höhere Dichte, so dass ein geringerer Volumenstrom an Verbrennungsluft ausreicht, um die gleiche Luftzahl λ zu erreichen. Dementsprechend kann der Verbrennungsluftmotor mit einer niedrigeren Drehzahl betrieben werden. Steigt hingegen die Verbrennungsluft-Temperatur, so sinkt entsprechend die Dichte der Verbrennungsluft, so dass die Drehzahl des Verbrennungsluftmotors erhöht werden muss, um die gleiche Menge an Verbrennungsluft dem Gasbrenner zuzuführen.

Bei einer besonders bevorzugten Ausführungsform der Erfindung ist eine Startvorrichtung vorgesehen, die eine Zündeinrichtung zum Zünden des Brenngases und einen Timer zum Erzeugen von wenigstens einem vorbestimmten Zeitabschnitt TS aufweist. Weiterhin weist die Ablaufsteuerung eine Start-Ablaufsteuerung auf, die einen Startvorgang der Gasbrennervorrichtung mit folgenden Abschnitten steuert:
- Ansteuern der Drehzahleinstelleinrichtung zum Einstellen der Drehzahl des Verbrennungsluftmotors auf eine der Ausgangsdrehzahl entsprechende Startdrehzahl;
- Ansteuern der Drehzahleinstelleinrichtung zum im Wesentlichen linearen, kontinuierlichen Absenken der Drehzahl von der Startdrehzahl auf eine niedrigere, der Zieldrehzahl entsprechende Betriebsdrehzahl während eines Verstreichens des Zeitabschnitts TS, wobei die Drehzahl zu Beginn des Zeitabschnitts TS der Startdrehzahl und zum Ende des Zeitabschnitts TS der Betriebsdrehzahl entspricht;
- Ansteuern eines Brenngasventils zum Öffnen einer Brenngaszufuhr zu der Verbrennungsluft während des Zeitabschnitts TS; und
- nach dem Öffnen der Brenngaszufuhr Ansteuern der Zündeinrichtung zum Zünden des Brenngases während des Zeitabschnitts TS.

Somit wird mit Hilfe der Start-Ablaufsteuerung zunächst eine erhöhte Drehzahl des Verbrennungsluftmotors (Startdrehzahl) eingestellt. Danach reduziert die Start-Ablaufsteuerung die Drehzahl während des Zeitabschnitts TS langsam, also kontinuierlich und im Wesentlichen linear von der Startdrehzahl auf die niedrigere Betriebsdrehzahl. Der Zeitabschnitt TS kann einige Sekunden, z. B. 7,5 Sekunden, dauern. Während des Reduzierens der Drehzahl, insbesondere kurz vor Erreichen der Betriebsdrehzahl, steuert die Start-Ablaufsteuerung das Brenngasventil an, um die Brenngaszufuhr zu öffnen und der Verbrennungsluft Brenngas beizumischen. Das Öffnen des Brenngasventils erfolgt somit während des Absenkens der Drehzahl des Verbrennungsluftmotors und damit in den nachlassenden Verbrennungsluft-Volumenstrom hinein.

Nach dem Öffnen des Brenngasventils wird durch die Start-Ablaufsteuerung die Zündeinrichtung, z. B. eine Zündkerze, angesteuert, um das Brenngas noch während des Zeitabschnitts TS, also noch vor Erreichen der Betriebsdrehzahl, zu zünden.

Die Startvorrichtung ist in der Lage, diesen Startvorgang mehrmals zu wiederholen, wenn nach Ablauf eines Startvorgangs keine Flamme am Gasbrenner festgestellt wird. Dies wird später noch erläutert.

Bei einer besonders bevorzugten Ausführungsform der Erfindung weist die Startvorrichtung eine Drehzahl-Erfassungseinrichtung auf, um die Drehzahl des Verbrennungsluftmotors zu erfassen. Dadurch kann stets die Funktion des Verbrennungsluftmotors überwacht werden. Insbesondere ist es möglich zu überprüfen, ob der Verbrennungsluftmotor die vorgegebene Drehzahl, also die Startdrehzahl, und die temperaturabhängige Betriebsdrehzahl, einhält. Bei Abweichung der Istdrehzahl von der Solldrehzahl kann die Drehzahleinstelleinrichtung korrigierend eingreifen und die tatsächliche Motordrehzahl entsprechend anpassen.

Bei einer besonders vorteilhaften Ausführungsform der Erfindung ist die Start-Ablaufsteuerung derart ausgebildet, dass durch die Drehzahl-Erfassungseinrichtung während des Zeitabschnitts TS das Erreichen einer vorbestimmten, zwischen der Startdrehzahl und der Betriebsdrehzahl liegenden Öffnungsdrehzahl feststellbar ist, und dass bei Erreichen der Öffnungsdrehzahl während des Zeitabschnitts TS das Brenngasventil geöffnet wird. Die Drehzahl-Erfassungseinrichtung ermöglicht es, sehr präzise den richtigen Moment für das Öffnen des Brenngasventils, nämlich das Erreichen der Öffnungsdrehzahl, zu bestimmen. Die Öffnungsdrehzahl kann im Vorhinein derart bestimmt werden, dass das Brenngasventil nicht zu einem beliebigen Zeitpunkt innerhalb des Zeitabschnitts TS geöffnet wird, sondern zu einem Zeitpunkt, bei dem ein Verbrennungsluft-Volumenstrom erreicht wird, der für den Startvorgang optimal ist. Auf diese Weise lässt sich die Geräuschentwicklung beim Starten weiter deutlich reduzieren.

Vorzugsweise kann die Start-Ablaufsteuerung auch derart ausgebildet sein, dass durch die Drehzahl-Erfassungseinrichtung während des Zeitabschnitts TS das Erreichen einer vorbestimmten, zwischen der Öffnungsdrehzahl und der Betriebsdrehzahl liegenden Zünddrehzahl feststellbar ist, und dass bei Erreichen der Zünddrehzahl die Zündeinrichtung angesteuert wird, um das Brenngas zu zünden. Auch die Zünddrehzahl lässt sich im Vorhinein derart bestimmen, dass sie einen optimalen Volumenstrom für die Verbrennungsluft bewirkt, mit dem das Brenngas-Verbrennungsluft-Gemisch zuverlässig gezündet werden kann.

Bei einer besonders vorteilhaften Ausführungsform der Erfindung repräsentiert der Zeitabschnitt TS einen zweiten Zeitabschnitt, dem ein erster Zeitabschnitt TW vorgelagert ist. Die Start-Ablaufsteuerung steuert den Startvorgang dann mit folgenden Abschnitten:
- Überwachen eines Verstreichens des ersten Zeitabschnitts TW nach dem Eingeben eines Startbefehls durch einen Bediener über ein mit der Start-Ablaufsteuerung verbundenes Bedienelement und/oder Überwachen eines Verstreichens des ersten Zeitabschnitts TW nach dem Erreichen der Startdrehzahl durch den Verbrennungsluftmotor; und
- nach Ablauf des ersten Zeitabschnitts TW Ansteuern der Drehzahleinstelleinrichtung zum Absenken der Drehzahl während des zweiten Zeitabschitts TS.

Somit wird vor dem oben bereits erläuterten Zeitabschnitt TS und den während dieses Zeitabschnitts TS vorgenommenen Maßnahmen ein Zeitabschnitt TW vorgeschaltet, der über eine gewisse Zeit, z. B. einige Sekunden, abläuft, und während dem sich die Startdrehzahl des Verbrennungsluftmotors stabilisieren soll. Es ist möglich, dass die Startdrehzahl bereits vor Beginn des Zeitabschnitts TW erreicht wurde und dann während dieses Zeitabschnitts nur noch konstant gehalten werden muss. Alternativ dazu ist es aber auch möglich, dass die Startdrehzahl erst zu Beginn des Zeitabschnitts TW eingestellt wird.

Der Bediener bzw. die Start-Ablaufsteuerung initiieren das Einstellen der Startdrehzahl am Verbrennungsluftmotor, die über den ersten Zeitabschnitt TW stabilisiert wird. Erst danach schließt sich der zweite Zeitabschnitt TS an, in dem die Drehzahl von der Startdrehzahl auf die Betriebsdrehzahl abgesenkt, die Brenngaszufuhr geöffnet und das Brenngas-Verbrennungsluft-Gemisch gezündet wird.

Bei einer anderen Ausführungsform der Erfindung weist die Ablaufsteuerung eine Wechselvorrichtung auf, zum Wechseln zwischen einer dem Ausgangsbetriebszustand entsprechenden Ausgangsgasstufe und einer dem Zielbetriebszustand entsprechenden Zielgasstufe, wobei die Ausgangsgasstufe und die Zielgasstufe jeweils einer ersten und einer zweiten Gasstufe bzw. umgekehrt entsprechen. Die erste Gasstufe entspricht einer Brenngaszufuhr mit einem ersten, niedrigeren Volumenstrom, während die zweite Gasstufe einer Brenngaszufuhr mit einem zweiten höheren Volumenstrom entspricht. Demgemäß ist für die erste Gasstufe eine niedrigere, erste Betriebsdrehzahl und für die zweite Gasstufe eine höhere, zweite Betriebsdrehzahl des Verbrennungsluftmotors vorgesehen.

Die Wechselvorrichtung ermöglicht nun einen besonders komfortablen Wechsel zwischen den Gasstufen. Dazu weist die Wechselvorrichtung eine Wechsel-Ablaufsteuerung auf, die den Wechselvorgang mit folgenden Abschnitten steuert:
- Ansteuern der Drehzahleinstelleinrichtung zum im Wesentlichen linearen Ändern der Drehzahl von der der Ausgangsgasstufe entsprechenden Drehzahl auf die der Zielgasstufe entsprechenden Drehzahl während eines Verstreichens eines Wechsel-Zeitabschnitts TC; und
- Ansteuern des Brenngasventils zum Ändern einer Brenngaszufuhr zu der Verbrennungsluft während des Wechsel-Zeitabschnitts TC auf einen der Zielgasstufe entsprechenden Zustand.

Demgemäß erfolgt auch hier das Ändern der Drehzahl über einen längeren Zeitraum, nämlich den Wechsel-Zeitabschnitt TC. Das Schalten des Brenngasventils, also das Vergrößern oder Verringern der Brenngaszufuhr (je nach gewünschter Zielgasstufe), erfolgt ebenfalls während des Wechsel-Zeitabschnitts TC, also in das Ändern der Drehzahl des Verbrennungsluftmotors hinein. Wie beim oben beschriebenen Startvorgang erfolgt also das Schalten des Brenngasventils (Öffnen und Schließen beim Starten; Verändern des Brenngasvolumenstroms beim Umschalten der Gasstufen) während eines Übergangszeitraums (Zeitabschnitt TS; Wechsel-Zeitabschnitt TC), in dem sich die Drehzahl des Verbrennungsluftmotors, der einen Lüfter in dem Verbrennungsluftgebläse betreibt, ändert.

Die Wechsel-Ablaufsteuerung ist vorzugsweise derart ausgebildet, dass ein Ansteuern des Brenngasventils zum Ändern der Brenngaszufuhr frühestens nach Ablauf eines Teils des Wechsel-Zeitabschnitts TC, insbesondere nach Ablauf von 20 % des Wechsel-Zeitabschnitts TC, erfolgt. Zum Beispiel kann das Ansteuern des Brenngasventils etwa in der Mitte des Wechsel-Zeitabschnitts TC durchgeführt werden. Hierbei muss ein Kompromiss zwischen einer zu niedrigen und einer zu hohen Luftzahl λ gefunden werden. Jedoch kann das Öffnen des Brenngasventils zu einem anderen Zeitpunkt innerhalb des Wechsel-Zeitabschnitts TC erfolgen als das Schließen.

Als Kriterium für den richtigen Öffnungszeitpunkt kann - ähnlich wie oben beim Starten - auch wieder die von der Drehzahl-Erfassungseinrichtung erfasste Drehzahl des Verbrennungsluftmotors ausgewertet werden.

Bei einer besonders vorteilhaften Ausführungsform der Erfindung ist eine Zündüberwachungseinrichtung vorgesehen, mit einem Detektor zum Überwachen eines Zündens einer Flamme an dem Gasbrenner. Auf diese Weise kann sichergestellt werden, dass gegebenenfalls eine Störung der Gasbrennervorrichtung erkannt wird, die sonst ein unkontrolliertes Ausströmen des unverbrannten Brenngases bewirken würde.

Die Zündüberwachungseinrichtung ist vorzugsweise derart mit der Start-Ablaufsteuerung gekoppelt, dass der Startvorgang durch die Start-Ablaufsteuerung wiederholbar ist, wenn nach Ablauf eines Startvorgangs durch die Zündüberwachungseinrichtung festgestellt wird, dass keine Flamme an dem Gasbrenner brennt.

Darüber hinaus kann ein Sicherheitstimer zum Bestimmen eines Gesamtzeitraums vom Beginn des ersten Startvorgangs vorgesehen sein, wobei die Start-Ablaufsteuerung keinen weiteren Startvorgang zulässt, wenn der Gesamtzeitraum eine vorgegebene Zeitspanne überschritten hat, ohne dass durch die Zündüberwachungseinrichtung eine Flamme an dem Gasbrenner festgestellt wird. Während der vorgegebenen Zeitspanne kann dementsprechend mehrfach der Startvorgang wiederholt werden. Nach Ablauf der Zeitspanne hingegen wird davon ausgegangen, dass eine Störung des Geräts vorliegt, die Eingriffe des Bedieners erforderlich macht. Damit in diesem Fall kein Brenngas unkontrolliert austritt, schließt die Start-Ablaufsteuerung die Brenngaszufuhr zuverlässig und geht auf Störungsbetrieb.

Alternativ oder ergänzend dazu kann ein Sicherheitszähler vorgesehen sein, zum Bestimmen einer Gesamtzahl von Startvorgängen. Die Start-Ablaufsteuerung verweigert dann einen weiteren Startvorgang, wenn die Gesamtzahl einen vorgegebenen Wert überschritten hat, ohne dass die Zündüberwachungseinrichtung das Vorhandensein einer Flamme am Gasbrenner erkennt.

Darüber hinaus ist es bei einer bevorzugten Ausführungsform der Erfindung möglich, dass durch die Start-Ablaufsteuerung kein weiterer Startvorgang initiiert wird, wenn innerhalb einer vorgegebenen Zeitspanne die Gesamtzahl von Startvorgängen einen vorgegebenen Wert erreicht, ohne dass die Zündüberwachungseinrichtung eine Flamme an dem Gasbrenner feststellt.

Ein erfindungsgemäßes Verfahren zum Ändern eines Betriebszustands einer Gasbrennervorrichtung von einem Ausgangsbetriebszustand in einen Zielbetriebszustand ist gekennzeichnet durch die Schritte: Einstellen des Verbrennungsluftmotors auf eine dem Ausgangsbetriebszustand entsprechende Ausgangsdrehzahl; während eines vorbestimmten Zeitabschnitts im Wesentlichen kontinuierliches Ändern der Drehzahl des Verbrennungsluftmotors von der Ausgangsdrehzahl auf eine dem Zielbetriebszustand entsprechende Zieldrehzahl; während des vorbestimmten Zeitabschnitts Ändern der Brenngaszufuhr auf eine dem Zielbetriebszustand entsprechende Ziel-Brenngaszufuhr. Das Verfahren gewährleistet den oben beschriebenen sanften Wechsel zwischen Betriebszuständen der Gasbrennervorrichtung.

Eine bevorzugte Ausführungsform des Verfahrens eignet sich zum Starten einer Gasbrennervorrichtung und ist gekennzeichnet durch die Schritte: Einstellen des Verbrennungsluftmotors auf eine Startdrehzahl (Ausgangsdrehzahl); im Verlauf eines Zeitabschnitts TS im Wesentlichen kontinuierliches Absenken der Drehzahl des Verbrennungsluftmotors von der Startdrehzahl auf eine Betriebsdrehzahl (Zieldrehzahl); während des Absenkens der Drehzahl Öffnen einer Brenngaszufuhr sowie nach dem Öffnen der Brenngaszufuhr und vor dem Ende des Zeitabschnitts TS Zünden des Brenngases. Das Zünden des Brenngases erfolgt auf diese Weise in das Absenken der Drehzahl hinein, was einen weichen Zündvorgang unterstützt, so dass das oftmals als störend empfundene "Wupp"-Geräusch vermindert oder völlig unterbunden wird.

Bei einer bevorzugten Ausführungsform der Erfindung wird vor dem Absenken der Drehzahl geprüft, ob der Verbrennungsluftmotor mit der Startdrehzahl dreht. Nur dann, wenn der Verbrennungsluftmotor tatsächlich die gegenüber der Betriebsdrehzahl höhere Startdrehzahl erreicht, ist das erfindungsgemäß vorgesehene Absenken der Drehzahl möglich.

Eine besondere Ausgestaltung des Verfahrens ist gekennzeichnet durch die Schritte: Messen der Temperatur der Verbrennungsluft und Einstellen der Zieldrehzahl bzw. Betriebsdrehzahl in Abhängigkeit von der Temperatur der Verbrennungsluft.

Diese und weitere Vorteile und Merkmale der Erfindung werden nachfolgend anhand von Beispielen unter Zuhilfenahme der begleitenden Figuren näher erläutert. Es zeigen:
- **Fig. 1**: in schematischer Darstellung die Konzentration von Rauchgasbestandteilen in Abhängigkeit von der Luftzahl λ;
- **Fig. 2**: ein schematisches Blockschaltbild von einer ersten Ausführungsform der erfindungsgemäßen Gasbrennervorrichtung;
- **Fig. 3**: den Drehzahlverlauf eines Verbrennungsluftmotors beim Starten einer erfindungsgemäßen Gasbrennervorrichtung; und
- **Fig. 4**: den Drehzahlverlauf des Verbrennungsluftmotors beim Wechseln zwischen zwei Gasleistungsstufen.

Fig. 2 zeigt als Blockschaltbild den schematischen Aufbau einer ersten Ausführungsform der erfindungsgemäßen Gasbrennervorrichtung.

Die Gasbrennervorrichtung kann Bestandteil eines Gasheizgeräts sein, das insbesondere in Booten oder Freizeitfahrzeugen eingesetzt wird. Dementsprechend werden die heißen Rauchgase an einem Wärmetauscher vorbeigeführt, um die Wärme an ein Wärmeübertragungsmedium in bekannter Weise abzugeben.

Ein Gasbrenner 1 dient zum Verbrennen eines Gemisches aus Brenngas und Verbrennungsluft. Das Brenngas wird über eine Brenngasleitung 2 von einem Brenngasvorrat 3 zugeführt. In die Brenngasleitung 2 ist ein Brenngasventil 4 eingebaut, das die Brenngasleitung 2 öffnet bzw. schließt. Das Brenngasventil 4 ist vorzugsweise als Magnetventil ausgeführt und dementsprechend elektrisch schaltbar. Bei dem Brenngasvorrat 3 handelt es sich vorzugsweise um eine Gasvorratsflasche, die Flüssiggas, z. B. Propan oder Butan oder ein Gemisch davon, enthält.

Zwischen dem Brenngasvorrat 3 und dem Brenngasventil 4 ist darüberhinaus eine an sich bekannte Regelvorrichtung zur Druckminderung des in dem Brenngasvorrat 3 (Gasvorratsflasche) herschenden hohen Drucks auf einen für den Gasbrenner 1 geeigneten, deutlich geringeren Druck vorgesehen.

Die Verbrennungsluft wird über eine Verbrennungsluftleitung durch ein Verbrennungsluftgebläse 6 aus der Umgebung angesaugt und dem Gasbrenner 1 zugeführt.

In dem Gasbrenner 1 mischt sich die Verbrennungsluft mit dem Brenngas in einem bestimmten Verhältnis, so dass ein Gasgemisch erzeugt wird, das bei der Verbrennung einen optimalen Wirkungsgrad bei gleichzeitig bestmöglicher Abgasgüte erreicht.

Zu diesem Zweck muss in dem Gasbrenner 1 das richtige stöchiometrische Verhältnis von Brenngas und Verbrennungsluft hergestellt werden. Als Maßstab dafür dient die Luftzahl λ, die das Verhältnis zwischen einer tatsächlich zugeführten Verbrennungsluftmenge zu einer theoretisch bei vollständiger Verbrennung erforderlichen Mindest-Verbrennungsluftmenge wiedergibt. Fig. 1 zeigt die Konzentration von Rauchgasbestandteilen im Verhältnis zu der Luftzahl λ. Daraus ist ersichtlich, dass bei einer Luftzahl λ zwischen 1,1 und 1,3 und damit einem leichten Verbrennungsluft-Überschuss eine optimale Verbrennung erreicht werden kann, bei der wenig Kohlenmonoxid ausgestoßen wird und ein minimaler Abgasverlust besteht.

Die Zufuhr des Brenngases ist im Wesentlichen konstant, weil sich der Druck, mit dem das Brenngas aus dem Brenngasvorrat 3 zugeführt wird, aufgrund der stromab von dem Brenngasvorrat 3 angeordneten Druckregler und der von diesen durchgeführten Druckminderungsvorgänge praktisch nicht ändert. Dementsprechend kann die Luftzahl λ vor allem durch das Verändern der Verbrennungsluftzufuhr eingestellt werden.

Zu diesem Zweck ist es möglich, die Drehzahl eines das Verbrennungsluftgebläse 6 antreibenden Verbrennungsluftmotors 7 über eine Drehzahleinstelleinrichtung 8 zu variieren. Sofern eine besondere Regelungsgüte erreicht werden soll, kann darüber hinaus eine Drehzahl-Erfassungseinrichtung 9 vorgesehen sein, die die Drehzahl des Verbrennungsluftmotors 7 überwacht und gegebenenfalls mit Hilfe der Drehzahleinstelleinrichtung 8 nachregelt. Als Verbrennungsluftmotor 7 eignet sich besonders ein PWM-Motor (PWM: Pulse-Width-Modulation), da dessen Drehzahl gleichermaßen einfach und zuverlässig angesteuert werden kann. Die Drehzahl des Verbrennungsluftmotors 7 lässt sich durch die Drehzahleinstelleinrichtung 8 auf beliebige Werte innerhalb eines Arbeitsbereichs einstellen.

Für die vorliegende Erfindung ist der Vorgang des Startens bzw. Zündens der Gasbrennervorrichtung von Bedeutung. Daher wird im Folgenden auf eine Start-Ablaufsteuerung 10 eingegangen, die allerdings Bestandteil einer allgemeinen, allumfassenden Steuerung der Gasbrennervorrichtung sein kann. Die Start-Ablaufsteuerung 10 ist mit dem Brenngasventil 4, der Drehzahleinstelleinrichtung 8 und - sofern vorhanden - der Drehzahl-Erfassungseinrichtung 9 gekoppelt. Sie ist dementsprechend in der Lage, sowohl die Brenngaszufuhr als auch die Verbrennungsluftzufuhr in Abhängigkeit von Bedienerwünschen, die der Bediener über ein nicht dargestelltes Bedienelement eingegeben hat, und/oder von in der Start-Ablaufsteuerung 10 hinterlegten Steuerprogrammen zu steuern bzw. zu regeln.

Weiterhin ist die Start-Ablaufsteuerung mit einer Zündeinrichtung 11 verbunden, mit der das brennfähige Brenngas-Verbrennungsluft-Gemisch, das am Gasbrenner 1 austritt, in bekannter Weise gezündet werden kann. Als Zündeinrichtung 11 eignet sich z. B. eine Zündkerze, die einen Hochspannungsfunken erzeugt.

Zusätzlich kann eine Zündüberwachungseinrichtung 12 vorgesehen sein, die das Vorhandensein einer Flamme am Gasbrenner 1 detektiert und ein entsprechendes Signal an die Start-Ablaufsteuerung 10 liefert. Die Zündüberwachungseinrichtung 12 ist insbesondere deshalb erforderlich, um ein unkontrolliertes Austreten von unverbranntem Brenngas zu vermeiden. Nämlich dann, wenn ein Zündvorgang fehlgeschlagen ist, besteht die Gefahr, dass Brenngas am Gasbrenner 1 austritt, ohne dass es verbrannt wird. Dies erfordert umgehend eine Wiederholung des Zündvorgangs durch die Zündeinrichtung 11 bzw. ein Absperren der Brenngaszufuhr durch das Brenngasventil 4. Die Zündüberwachungseinrichtung 12 liefert die erforderliche Information an die Start-Ablaufsteuerung 10, die dann die vorprogrammierten Maßnahmen einleitet.

Weiterhin ist eine Temperatur-Erfassungseinrichtung 13 vorgesehen, mit der die Temperatur der dem Gasbrenner 1 zugeführten Verbrennungsluft gemessen werden kann. Das Messergebnis wird der Start-Ablaufsteuerung 10 zur Verfügung gestellt, die dementsprechend die gewünschte Betriebsdrehzahl für das Verbrennungsluftgebläse 6 einstellen kann. Als Temperatur-Erfassungseinrichtung 13 eignet sich ein Thermofühler oder ein Thermoelement, das entweder die Temperatur in der Umgebung oder in der Verbrennungsluftleitung 5 misst.

Die Start-Ablaufsteuerung 10 ermöglicht einen Startvorgang der Gasbrennervorrichtung, wie nachfolgend anhand von Fig. 3 erläutert wird.

Fig. 3 zeigt schematisch den Verlauf der Drehzahl des Verbrennungsluftmotors über der Zeit beim Starten der Gasbrennervorrichtung.

Beim Einschalten des Gerätes bzw. beim Eingeben eines Zünd- oder Startkommandos durch den Bediener steuert die Start-Ablaufsteuerung 10 die Drehzahleinstelleinrichtung 8 derart an, dass der Verbrennungsluftmotor 7 mit einer Startdrehzahl nS dreht. Die Startdrehzahl nS liegt oberhalb von einer Betriebsdrehzahl nB und z. B. in einem Bereich zwischen 1400 und 4500 U/min. Zum Beispiel kann die Startdrehzahl nS als fest eingestellte Drehzahl von ca. 3200 U/min eingestellt sein.

Die Startdrehzahl nS wird über einen ersten Zeitabschnitt TW gehalten und stabilisiert. Dabei kann die Drehzahl über die Drehzahl-Erfassungseinrichtung 9 kontrolliert werden. Wenn festgestellt wird, dass die vorgewählte Startdrehzahl nS (innerhalb eines bestimmten Toleranzbereichs) nicht erreicht wird, z. B. weil der Verbrennungsluftmotor 7 blockiert ist, erkennt die Start-Ablaufsteuerung 10 einen Fehler und bricht den Startvorgang ab. Je nach Ausgestaltung kann sie dem Bediener ein optisches oder akustisches Fehlersignal übermitteln.

Während des ersten Zeitabschnitts TW bleibt das Brenngasventil 4 geschlossen, so dass ausschließlich Verbrennungsluft durch den Gasbrenner 1 strömt.

An den ersten Zeitabschnitt TW, der mehrere Sekunden, z. B. 3 Sekunden, dauern kann, schließt sich ein zweiter Zeitabschnitt TS an. Im zweiten Zeitabschnitt TS erfolgt die eigentliche Zündung. Dazu wird die Drehzahl des Verbrennungsluftmotors 7 kontinuierlich im Wesentlichen linear von der Startdrehzahl nS auf die vorgegebene Betriebsdrehzahl nB abgesenkt, wie in Fig. 3 erkennbar. Der zweite Zeitabschnitt TS kann mehrere Sekunden, z. B. 7,5 Sekunden dauern.

Zunächst wird die Drehzahl über einen Zeitabschnitt c innerhalb des zweiten Zeitabschnitts TS abgesenkt, bis eine Öffnungsdrehzahl nÖ erreicht wird. Mit dem Erreichen der Öffnungsdrehzahl nÖ öffnet die Start-Ablaufsteuerung 10 über das Brenngasventil 4 die Brenngaszufuhr zum Gasbrenner 1. Dementsprechend mischt sich Brenngas mit dem bereits bestehenden Verbrennungsluftstrom. Kurze Zeit später, innerhalb eines Zeitabschnitts d, erfolgt die von der Start-Ablaufsteuerung 10 angesteuerte Zündung über die Zündeinrichtung 11. Zu diesem Zeitpunkt liegt am Verbrennungsluftmotor 7 die Zünddrehzahl nZ an. Da zu diesem Zeitpunkt die Drehzahl immer noch über der Betriebsdrehzahl nB liegt, wird von dem Verbrennungsluftgebläse 6 ein für die angestrebte Verbrennung zu großer Verbrennungsluftstrom erzeugt, so dass ein Luftüberschuss im Gasbrenner 1 besteht. Die Zündung erfolgt dann in den Luftüberschuss (Luftzahl λ z. B. größer 1,3) hinein, so dass der CO-Ausstoß minimal ist (vergleiche Fig. 1). Dass zu diesem Zeitpunkt der Abgasverlust hoch ist, stört nicht, weil nachfolgend die Drehzahl weiter reduziert wird, bis die Drehzahl den vorgegebenen, idealen Wert der Betriebsdrehzahl nB erreicht. Dann erfolgt die Verbrennung im Gasbrenner 1 bei einer Luftzahl λ von ca. 1,1 bis 1,3.

Die Absenkung der Drehzahl während des zweiten Zeitabschnitts TS kann mit unterschiedlicher Geschwindigkeit, also in unterschiedlichen Abschnitten verlaufen, wie in Fig. 3 dargestellt.

Die Betriebsdrehzahl nB kann von der Verbrennungslufttemperatur abhängen. Dazu ist es möglich, dass sich die Betriebsdrehzahl nB in Abhängigkeit von der Verbrennungslufttemperatur kontinuierlich ändert. Alternativ dazu können auch mehrere Temperaturstufen definiert werden, die jeweils einer geeigneten Betriebsdrehzahl und damit einem entsprechenden Verbrennungsluftstrom entsprechen. Grundsätzlich ist es so, dass höhere Verbrennungslufttemperaturen einen größeren Verbrennungsluftstrom und damit eine höhere Betriebsdrehzahl nB des Verbrennungsluftmotors 7 erfordern.

Wenn die Zündüberwachungseinrichtung 12 nach dem Zünden keine Flamme am Gasbrenner 1 detektiert, versucht die Start-Ablaufsteuerung 10 nach einer Wartezeit TWI den Startvorgang TS zu wiederholen. Dazu wird zunächst erneut die Drehzahl des Verbrennungsluftmotors 7 auf die Startdrehzahl nS erhöht, woraufhin die Drehzahlabsenkung in dem Zeitabschnitt TS erfolgen kann.

Innerhalb eines vorgegebenen Zeitraums von z. B. 2 Minuten wird eine maximale Anzahl von Startvorgängen (z. B. drei Startvorgänge) durchgeführt. Wird danach immer noch keine Flamme am Gasbrenner 1 erkannt, begibt sich die Gasbrennervorrichtung in einen Störzustand und bricht das Starten ab. Ein Grund dafür kann z. B. auch in einem leeren Brenngasvorrat 3 liegen.

Das Zünden in den Luftüberschuss hinein ermöglicht es nicht nur, dass die CO-Anteile im Rauchgas beim Startvorgang verringert werden. Vielmehr wird auch das übliche Störgeräusch beim Zünden ("Wupp") wesentlich reduziert.

Bei einer anderen Ausführungsform der Erfindung, die jedoch auch ergänzend zu der oben stehenden Ausführungsform genutzt werden kann, wird ein Wechsel zwischen zwei Gasstufen unterstützt.

So ist es bekannt, dass eine Gasbrennervorrichtung nicht nur mit einer einzigen Leistungsstufe, sondern mit mehreren Leistungsstufen betrieben werden kann.

Zum Beispiel kann eine erste Gasstufe mit einer Brenngaszufuhr mit niedrigem Volumenstrom und dementsprechend einer ersten, niedrigen Betriebsdrehzahl des Verbrennungsmotors 7 vorgesehen sein. Bei einer zweiten Gasstufe erfolgt die Brenngaszufuhr mit einem höheren Volumenstrom, und die Betriebsdrehzahl des Verbrennungsluftmotors 7 liegt auf einem höheren Niveau.

Auch beim Umschalten zwischen den Gasstufen kann es bei bekannten Gasbrennern aufgrund der schlagartig geänderten Luftzahl λ zu einem unerwünscht hohen Schadstoffausstoß oder zu einer störenden Geräuschentwicklung kommen.

Zur Lösung erfolgt das Umschalten in einer in Fig. 4 gezeigten Weise.

Dafür ist eine Wechselvorrichtung vorgesehen, die eine Wechsel-Ablaufsteuerung aufweist, mit der der Wechselvorgang gesteuert werden kann. Die Wechsel-Ablaufsteuerung kann mit der oben in Zusammenhang mit der Fig. 2 beschriebenen Start-Ablaufsteuerung kombiniert werden.

Fig. 4 zeigt ähnlich wie Fig. 3 den Drehzahlverlauf des Verbrennungsluftmotors 7 beim Umschalten zwischen der ersten und der zweiten Gasstufe bzw. beim Umschalten zwischen der zweiten und der ersten Gasstufe.

Die Gasbrennvorrichtung befindet sich zunächst in der ersten Gasstufe, bei der der Verbrennungsluftmotor 7 mit der ersten Betriebsdrehzahl n(T, Stufe 1) dreht. Die Betriebsdrehzahl ist - wie oben dargelegt - von der Verbrennungsluft-temperatur T abhängig.

Wenn der Bediener von der ersten Gasstufe auf die zweite Gasstufe umschaltet, wird ein entsprechender Bedienbefehl von der Wechsel-Ablaufsteuerung umgesetzt und die Drehzahl des Verbrennungsluftmotors 7 über die Drehzahleinstelleinrichtung 8 während eines Wechsel-Zeitabschnitts TC (z. B. 2,5 s) kontinuierlich erhöht. Wie Fig. 4 zeigt kann die Erhöhung linear erfolgen. Alternativ dazu können auch andere Verläufe eingestellt werden.

Nach Erreichen einer Öffnungsdrehzahl (im vorliegenden Beispiel 2600 U/min) wird das Brenngasventil 4 geöffnet, d. h. von seiner ersten Stufe in die zweite Stufe verstellt, so dass mehr Brenngas zu dem Gasbrenner 1 gelangen kann.

Anschließend wird die zweite Gasstufe mit der Betriebsdrehzahl n(T, Stufe 2) stabilisiert.

Bei einem umgekehrten Umschaltvorgang, nämlich dem Zurückschalten von der Gasstufe 2 in die Gasstufe 1 wird von der Wechsel-Ablaufsteuerung während des Wechsel-Zeitabschnitts TC die Drehzahl des Verbrennungsluftmotors 7 von der hohen Betriebsdrehzahl n(T, Stufe 2) kontinuierlich auf die niedrige Betriebsdrehzahl n(T, Stufe 1) reduziert. Bei Erreichen einer vorgegebenen Schließdrehzahl (im gezeigten Beispiel 2700 U/min) wird das Brenngasventil 4 angesteuert, um die Brenngaszufuhr auf die erste Gasstufe zu reduzieren.

Das Öffnen bzw. Schließen des Brenngasventils 4 während des Wechsel-Zeitabschnitts TC kann in Abhängigkeit von der jeweils anliegenden Schalt-Drehzahl erfolgen. Ebenso ist es aber auch möglich, nach Ablauf einer gewissen Zeitspanne innerhalb des Wechsel-Zeitabschnitts TC die Umschaltung zu bewirken.

## Patentansprüche

1. Gasbrennervorrichtung, mit
- einem Gasbrenner (1) zum Verbrennen von Brenngas und Verbrennungsluft;
- einem einen Verbrennungsluftmotor (7) aufweisenden Verbrennungsluftgebläse (6) zum Zuführen der Verbrennungsluft zu dem Gasbrenner (1); und mit
- einem ansteuerbaren Brenngasventil (4) zum Bestimmen einer Brenngaszufuhr von einem Brennstoffvorrat (9) zu dem Gasbrenner (1);
**dadurch gekennzeichnet, dass**
- der Verbrennungsluftmotor (7) durch eine Drehzahleinstelleinrichtung (8) auf wenigstens zwei verschiedenen Drehzahlen, insbesondere auf beliebige Drehzahlen einstellbar ist; und dass
- eine Ablaufsteuerung (10) vorgesehen ist, die eine Änderung eines Betriebszustands der Gasbrennervorrichtung von einem Ausgangsbetriebszustand in einen Zielbetriebszustand mit folgenden Abschnitten steuert:
+ Ansteuern der Drehzahleinstelleinrichtung (8) zum Einstellen der Drehzahl des Verbrennungsluftmotors (7) auf eine dem Ausgangsbetriebszustand entsprechende Ausgangsdrehzahl;
+ Ansteuern der Drehzahleinstelleinrichtung (8) zum im Wesentlichen kontinuierlichen Ändern der Drehzahl von der Ausgangsdrehzahl auf eine dem Zielbetriebszustand entsprechende Zieldrehzahl während eines vorbestimmten Zeitabschnitts (TS; TC);
+ während des vorbestimmten Zeitabschnitts (TS; TC) Ansteuern des Brenngasventils (4) zum Ändern der Brenngaszufuhr auf eine dem Zielbetriebszustand entsprechende Ziel-Brenngaszufuhr.

2. Gasbrennervorrichtung nach Anspruch 1, **dadurch gekennzeichnet, dass**
- eine Temperatur-Erfassungseinrichtung (13) zum Erfassen der Temperatur der Verbrennungsluft vorgesehen ist; und dass
- die Drehzahleinstelleinrichtung (8) mit der Temperatur-Erfassungseinrichtung (13) gekoppelt ist, derart, dass die Drehzahl in Abhängigkeit von der Verbrennungsluft-Temperatur einstellbar ist.

3. Gasbrennervorrichtung nach Anspruch 1 oder 2, **dadurch gekennzeichnet, dass** eine Startvorrichtung vorgesehen ist, mit
- einer Zündeinrichtung (11) zum Zünden des Brenngases;
- einem Timer zum Erzeugen des vorbestimmten Zeitabschnitts TS; und mit
- einer zu der Ablaufsteuerung gehörigen Start-Ablaufsteuerung (10), die einen Startvorgang mit folgenden Abschnitten steuert, wobei der Startvorgang als Änderung des Betriebszustands gilt:
+ Ansteuern der Drehzahleinstelleinrichtung (8) zum Einstellen der Drehzahl des Verbrennungsluftmotors (7) auf eine Startdrehzahl (Ausgangsdrehzahl);
+ Ansteuern der Drehzahleinstelleinrichtung (8) zum im Wesentlichen linearen Absenken der Drehzahl von der Startdrehzahl auf eine niedrigere Betriebsdrehzahl (Zieldrehzahl) während eines Verstreichens des Zeitabschnitts TS, wobei die Drehzahl zu Beginn des Zeitabschnitts TS der Startdrehzahl und zum Ende des Zeitabschnitts TS der Betriebsdrehzahl entspricht;
+ Ansteuern eines Brenngasventils (4) zum Öffnen einer Brenngaszufuhr zu der Verbrennungsluft während des Zeitabschnitts TS;
+ nach dem Öffnen der Brenngaszufuhr Ansteuern der Zündeinrichtung zum Zünden des Brenngases während des Zeitabschnitts TS.

4. Gasbrennervorrichtung nach Anspruch 3, **dadurch gekennzeichnet, dass** die Start-Ablaufsteuerung (10) derart ausgebildet ist, dass das Ansteuern des Brenngasventils (4) zum Öffnen der Brenngaszufuhr zu einem Öffnungszeitpunkt nach Ablauf einer vorbestimmten Zeitspanne nach Beginn des Zeitabschnitts TS erfolgt.

5. Gasbrennervorrichtung nach Anspruch 3 oder 4, **dadurch gekennzeichnet, dass** die Start-Ablaufsteuerung (10) derart ausgebildet ist, dass das Ansteuern der Zündeinrichtung (11) zum Zünden des Brenngases zwischen dem Öffnungszeitpunkt und dem Ende des Zeitabschnitts TS erfolgt.

6. Gasbrennervorrichtung nach einem der Ansprüche 3 bis 5, **dadurch gekennzeichnet, dass** die Startvorrichtung eine Drehzahl-Erfassungseinrichtung (9) aufweist, zum Erfassen der Drehzahl des Verbrennungsluftmotors (7).

7. Gasbrennervorrichtung nach einem der Ansprüche 3 bis 6, **dadurch gekennzeichnet, dass** die Start-Ablaufsteuerung (10) derart ausgebildet ist, dass
- durch die Drehzahl-Erfassungseinrichtung (9) während des Zeitabschnitts TS das Erreichen einer vorbestimmten, zwischen der Startdrehzahl und der Betriebsdrehzahl liegenden Öffnungsdrehzahl feststellbar ist; und dass
- bei Erreichen der Öffnungsdrehzahl während des Zeitabschnitts TS das Brenngasventil (4) ansteuerbar ist, um die Brenngaszufuhr zu öffnen.

8. Gasbrennervorrichtung nach einem der Ansprüche 3 bis 7, **dadurch gekennzeichnet, dass** die Start-Ablaufsteuerung (10) derart ausgebildet ist, dass
- durch die Drehzahl-Erfassungseinrichtung (9) während des Zeitabschnitts TS das Erreichen einer vorbestimmten, zwischen der Öffnungsdrehzahl und der Betriebsdrehzahl liegenden Zünddrehzahl feststellbar ist; und dass
- bei Erreichen der Zünddrehzahl während des Zeitabschnitts TS die Zündeinrichtung (11) ansteuerbar ist, um das Brenngas zu zünden.

9. Gasbrennervorrichtung nach einem der Ansprüche 3 bis 8, **dadurch gekennzeichnet, dass**
- der Zeitabschnitt TS ein zweiter Zeitabschnitt ist;
- der Timer zusätzlich zum Erzeugen eines vorbestimmten, vor dem zweiten Zeitabschnitt TS ablaufenden ersten Zeitabschnitts TW ausgebildet ist; und dass
- die Start-Ablaufsteuerung (10) den Startvorgang mit folgenden Abschnitten steuert:
+ Überwachen eines Verstreichens des ersten Zeitabschnitts TW nach dem Eingeben eines Startbefehls durch einen Bediener über ein mit der Start-Ablaufsteuerung (10) verbundenes Bedienelement und/oder eines Verstreichens des ersten Zeitabschnitts TW nach dem Erreichen der Startdrehzahl durch den Verbrennungsluftmotor (7);
+ nach Ablauf des ersten Zeitabschnitts TW Ansteuern der Drehzahleinstelleinrichtung (8) zum Absenken der Drehzahl während des zweiten Zeitabschnitts TS.

10. Gasbrennervorrichtung nach einem der Ansprüche 1 bis 9, **dadurch gekennzeichnet, dass**
- die Ablaufsteuerung eine Wechselvorrichtung aufweist, zum Wechseln zwischen einer Ausgangsgasstufe (Ausgangsbetriebszustand) und einer Zielgasstufe (Zielbetriebszustand), wobei die Ausgangsgasstufe eine erste Gasstufe und die Zielgasstufe eine zweite Gasstufe ist oder die Ausgangsgasstufe die zweite Gasstufe und die Zielgasstufe die erste Gasstufe ist;
- die erste Gasstufe einer Brenngaszufuhr mit einem ersten, niedrigeren Volumenstrom und die zweite Gasstufe einer Brenngaszufuhr mit einem zweiten, höheren Volumenstrom entspricht; und dass
- für die erste Gasstufe eine niedrigere, erste Betriebsdrehzahl und für die zweite Gasstufe eine höhere, zweite Betriebsdrehzahl des Verbrennungsluftmotors (7) vorgesehen ist.

11. Gasbrennervorrichtung nach Anspruch 10, **dadurch gekennzeichnet, dass** die Wechselvorrichtung eine Wechsel-Ablaufsteuerung aufweist, die den Wechselvorgang mit folgenden Abschnitten steuert:
- Ansteuern der Drehzahleinstelleinrichtung (8) zum im Wesentlichen linearen Ändern der Drehzahl von der der Ausgangsgasstufe entsprechenden Drehzahl auf die der Zielgasstufe entsprechenden Drehzahl während eines Verstreichens eines durch den Timer erzeugten Wechsel-Zeitabschnitts TC;
- Ansteuern eines Brenngasventils (4) zum Ändern einer Brenngaszufuhr zu der Verbrennungsluft während des Wechsel-Zeitabschnitts TC auf einen der Zielgasstufe entsprechenden Zustand.

12. Gasbrennervorrichtung nach Anspruch 11, **dadurch gekennzeichnet, dass** die Wechsel-Ablaufsteuerung derart ausgebildet ist, dass ein Ansteuern des Brenngasventils (4) zum Ändern der Brenngaszufuhr frühestens nach Ablauf eines Teils des Wechsel-Zeitabschnitts TC, insbesondere nach Ablauf von 20 Prozent des Wechsel-Zeitabschnitts TC erfolgt.

13. Gasbrennervorrichtung nach einem der Ansprüche 1 bis 12, **dadurch gekennzeichnet, dass**
- eine Zündüberwachungseinrichtung (12) vorgesehen ist, mit einem Detektor zum Überwachen eines Zündens einer Flamme an dem Gasbrenner (1); und dass
- die Zündüberwachungseinrichtung (12) mit der Start-Ablaufsteuerung (10) gekoppelt ist, derart, dass der Startvorgang durch die Start-Ablaufsteuerung wiederholbar ist, wenn nach Ablauf des Startvorgangs durch die Zündüberwachungseinrichtung (12) festgestellt wird, dass keine Flamme an dem Gasbrenner (1) brennt.

14. Gasbrennervorrichtung nach einem der Ansprüche 3 bis 13, **dadurch gekennzeichnet, dass**
- ein Sicherheitstimer vorgesehen ist, zum Bestimmen eines Gesamtzeitraums vom Beginn des ersten Startvorgangs ab; und dass
- durch die Start-Ablaufsteuerung kein weiterer Startvorgang steuerbar ist, wenn der Gesamtzeitraum eine vorgegebene Zeitspanne überschritten hat und durch die Zündüberwachungseinrichtung (12) festgestellt wird, dass keine Flamme an dem Gasbrenner (1) brennt.

15. Gasbrennervorrichtung nach einem der Ansprüche 3 bis 14, **dadurch gekennzeichnet, dass**
- ein Sicherheitszähler vorgesehen ist, zum Bestimmen einer Gesamtzahl von Startvorgängen; und dass
- durch die Start-Ablaufsteuerung kein weiterer Startvorgang steuerbar ist, wenn die Gesamtzahl einen vorgegebenen Wert überschritten hat und durch die Zündüberwachungseinrichtung (12) festgestellt wird, dass keine Flamme an dem Gasbrenner (1) brennt.

16. Gasbrennervorrichtung nach einem der Ansprüche 3 bis 15, **dadurch gekennzeichnet, dass** durch die Start-Ablaufsteuerung (10) kein weiterer Startvorgang steuerbar ist, wenn innerhalb einer vorgegebenen Zeitspanne die Gesamtzahl von Startvorgängen einen vorgegebenen Wert erreicht und durch die Zündüberwachungseinrichtung (12) festgestellt wird, dass keine Flamme an dem Gasbrenner brennt.

17. Verfahren zum Ändern eines Betriebszustands einer Gasbrennervorrichtung von einem Ausgangsbetriebszustand in einen Zielbetriebszustand, wobei die Gasbrennervorrichtung aufweist:
- einen Gasbrenner (1) zum Verbrennen von Brenngas und Verbrennungsluft; und
- ein einen Verbrennungsluftmotor (7) aufweisendes Verbrennungsluftgebläse (6) zum Zuführen der Verbrennungsluft zu dem Gasbrenner (1), wobei die Drehzahl des Verbrennungsluftmotors (7) steuerbar ist;
**gekennzeichnet durch** die Schritte:
- Einstellen des Verbrennungsluftmotors (7) auf eine dem Ausgangsbetriebszustand entsprechende Ausgangsdrehzahl;
- während eines vorbestimmten Zeitabschnitts (TS; TC) im Wesentlichen kontinuierliches Ändern der Drehzahl des Verbrennungsluftmotors (7) von der Ausgangsdrehzahl auf eine dem Zielbetriebszustand entsprechende Zieldrehzahl;
- während des vorbestimmten Zeitabschnitts (TS; TC) Ändern der Brenngaszufuhr auf eine dem Zielbetriebszustand entsprechende Ziel-Brenngaszufuhr.

18. Verfahren nach Anspruch 17, wobei
- die Ausgangsdrehzahl einer Startdrehzahl entspricht;
- die Zieldrehzahl einer Betriebsdrehzahl entspricht;
- das im Wesentlichen kontinuierliche Ändern der Drehzahl des Verbrennungsluftmotors (7) einem im Wesentlichen kontinuierlichen Absenken der Drehzahl des Verbrennungsmotors (7) von der Startdrehzahl auf die Betriebsdrehzahl entspricht; und
- das Ändern der Brenngaszufuhr auf die Ziel-Brenngaszufuhr einem Öffnen der Brenngaszufuhr (4) entspricht:
**gekennzeichnet durch** den Schritt:
- nach dem Öffnen der Brenngaszufuhr (4) und vor dem Ende des vorbestimmten Zeitabschnitts Zünden des Brenngases zum Erreichen des Zielbetriebszustands.

19. Verfahren nach Anspruch 18, **dadurch gekennzeichnet, dass** vor dem Absenken der Drehzahl geprüft wird, ob der Verbrennungsluftmotor (7) mit der Startdrehzahl dreht.

20. Verfahren nach Anspruch 18 oder 19, **dadurch gekennzeichnet, dass** vor dem Beginn des Zeitabschnitts TS die Drehzahl des Verbrennungsluftmotors (7) wenigstens über einen Zeitabschnitt TW auf der Startdrehzahl gehalten wird.

21. Verfahren nach Anspruch 17, wobei
- ein Wechsel zwischen einer einem im Ausgangsbetriebszustand vorliegenden, bestimmten Brenngas-Volumenstrom entsprechenden Ausgangsgasstufe und einer einem im Zielbetriebszustand vorliegenden, der Ziel-Brenngaszufuhr entsprechenden anderen Brenngas-Volumenstrom entsprechenden Zielgasstufe erfolgt; und
- das Ändern der Drehzahl des Verbrennungsluftmotors (7) von der Ausgangsdrehzahl auf die Zieldrehzahl einem im Wesentlichen linearen Ändern der Drehzahl während eines Verstreichens eines dem vorbestimmten Zeitabschnitt entsprechenden Wechsel-Zeitabschnitts TC entspricht.

22. Verfahren nach einem der Ansprüche 17 bis 21, **gekennzeichnet durch** die Schritte:
- Messen der Temperatur der Verbrennungsluft; und
- Einstellen der Zieldrehzahl bzw. der Betriebsdrehzahl in Abhängigkeit von der Temperatur der Verbrennungsluft.

## Claims

1. Gas burner device, with
- a gas burner (1) for combustion of fuel gas and combustion air;
- a combustion air fan (6) having a combustion air motor (7) for supplying the combustion air to the gas burner (1); and with
- a controllable fuel gas valve (4) regulating a fuel gas supply from a fuel reservoir (9) to the gas burner (1);
**characterised in that**
- the combustion air motor (7) can be adjusted to at least two different speeds by a speed regulating device (8), in particular to any desired speed; and that
- a sequence controller (10) is provided, which controls a change of an operating state of the gas burner device from an initial operating state to a target operating state with the following stages:
+ actuation of the speed regulating device (8) to adjust the speed of the combustion air motor (7) to an initial speed corresponding to the initial operating state;
+ actuation of the speed regulating device (8) to vary the speed substantially continuously from the initial speed to a target speed corresponding to the target operating state for a predetermined period of time (TS; TC);
+ actuation of the fuel gas valve (4) during the predetermined period of time (TS; TC) to alter the fuel gas supply to a target fuel gas supply corresponding to the target operating state.

2. Gas burner device in accordance with claim 1, **characterised in that**
- a temperature recording device(13) is provided to record the temperature of the combustion air; and that
- the speed regulating device (8) is coupled with the temperature recording device (13) so that the speed can be varied as a function of the combustion air temperature.

3. Gas burner device in accordance with claim 1 or 2, **characterised in that** a starting device is provided, with
- an ignition device (11) to ignite the fuel gas;
- a timer to produce the predetermined period of time TS; and with
- a start sequence controller forming part of the sequence controller (10), which controls a start procedure with the following stages, wherein the start procedure is regarded as a change to the operating state:
+ actuation of the speed regulating device (8) to adjust the speed of the combustion air motor (7) to a start speed (initial speed):
+ actuation of the speed regulating device (8) to reduce the speed substantially linearly from the starting speed to a lower operating speed (target speed) while the time period TS elapses, wherein the speed corresponds to the starting speed at the beginning of the time period TS and to the operating speed at the end of the time period TS;
+ actuation of a fuel gas valve (4) to open a fuel gas supply to the combustion air during the time period TS;
+ after the opening, actuation of the ignition device to ignite the fuel gas during the time period TS.

4. Gas burner device in accordance with claim 3, **characterised in that** the start sequence controller (10) is configured so that the actuation of the fuel gas valve (4) to open the fuel gas supply takes place at an opening time after a predetermined period of time has elapsed after the start of the time period TS.

5. Gas burner device in accordance with claim 3 or 4, **characterised in that** the start sequence controller (10) is configured so that the actuation of the ignition device (11) to ignite the fuel gas takes place between the opening time and the end of the time period TS.

6. Gas burner device in accordance with one of the claims 3 to 5, **characterised in that** the starting device has a speed recording device (9), for recording the speed of the combustion air motor (7).

7. Gas burner device in accordance with one of the claims 3 to 6, **characterised in that** the start sequence controller (10) is configured so that
- during the time period TS, the speed recording device (9) can detect when a predetermined opening speed, lying between the starting speed and the operating speed, is reached; and that
- when the opening speed is reached during the time period TS, the fuel gas valve (4) can be actuated to open the fuel gas supply.

8. Gas burner device in accordance with one of the claims 3 to 7, **characterised in that** the start sequence controller (10) is configured so that
- during the time period TS, the speed recording device (9) can detect when a predetermined ignition speed, lying between the opening speed and the operating speed, is reached; and that
- when the ignition speed is reached during the time period TS, the ignition device (11) can be actuated to ignite the fuel gas.

9. Gas burner device in accordance with one of the claims 3 to 8, **characterised in that**
- the time period TS is a second time period;
- the timer is additionally configured to generate a predetermined first time period TW elapsing before the second time period TS; and that
- the start sequence controller (10) controls the start procedure with the following stages:
+ monitoring of the passage of the first time period TW, following the input of the start command by the user, by means of an operating element connected to the start sequence controller (10) and/or expiry of the first time period TW after the start speed has been reached by the combustion air motor (7);
+ after the first time period TW has elapsed, actuation of the speed regulating device (8) to reduce the speed during the second time period TS.

10. Gas burner device in accordance with one of the claims 1 to 9, **characterised in that**
- the sequence controller has a change-over device for alternating between an initial gas stage (initial operating state) and a target gas stage (target operating state), wherein the initial gas stage is a first gas stage and the target gas stage is a second gas stage or the initial gas stage is the second gas stage and the target gas stage is the first gas stage;
- the first gas stage corresponds to a fuel gas supply with a first, lower volumetric flow rate and the second gas stage corresponds to a fuel gas supply with a second, higher volumetric flow rate; and that
- a lower, first operating speed of the combustion air motor (7) is provided for the first stage and a higher, second operating speed for the second gas stage.

11. Gas burner device in accordance with claim 10, **characterised in that** the change-over device has a change-over sequence controller, which controls the change-over procedure with the following stages:
- actuation of the speed regulating device (8) to vary the speed substantially linearly from the speed corresponding to the initial gas stage to the speed corresponding to the target gas stage while a change-over time period TC generated by the timer elapses;
- actuation of a fuel gas valve (4) to alter a fuel gas supply to the combustion air during the change-over time period TC to a state corresponding to the target gas stage.

12. Gas burner device in accordance with claim 11, **characterised in that** the change-over sequence is configured so that an actuation of the fuel gas valve (4) for altering the fuel gas supply takes place at the earliest after part of the change-over time period TC has elapsed, in particular after of 20% of the change-over time period TC has elapsed.

13. Gas burner device in accordance with one of the claims 1 to 12, **characterised in that**
- an ignition monitoring device (12) is provided, with a detector for monitoring an ignition of a flame on the gas burner (1); and that
- the ignition monitoring device (12) is coupled with the start sequence controller (10), so that the starting procedure can be repeated by the start sequence controller if, after completion of the start procedure, the ignition monitoring device (12) detects that there is no flame on the gas burner (1).

14. Gas burner device in accordance with one of the claims 3 to 13, **characterised in that**
- a safety timer is provided for determining an overall time period from the beginning of the first starting procedure; and that
- no further starting procedure can be actuated by the start sequence controller, if the overall time period has exceeded a predetermined time span and the ignition monitoring device (12) detects that there is no flame on the gas burner (1).

15. Gas burner device in accordance with one of the claims 3 to 14, **characterised in that**
- a safety counter is provided for determining a total number of starting procedures; and that
- no further starting procedure can be actuated by the start sequence controller if the total number has exceeded a predetermined value and the ignition monitoring device (12) detects that there is no flame on the gas burner (1).

16. Gas burner device in accordance with one of the claims 3 to 15, **characterised in that** no further starting procedure can be actuated by the start sequence controller (10) if, within a predetermined time span, the total number of starting procedures has exceeded a predetermined value and the ignition monitoring device (12) detects that there is no flame on the gas burner (1).

17. Method for changing an operating state of a gas burner device from an initial operating state to a target operating state, whereby the gas burner device has:
- a gas burner (1) for combustion of fuel gas and combustion air;
and
- a combustion air fan (6) having a combustion air motor (7) for supplying the combustion air to the gas burner (1), wherein the speed of the combustion air motor (7) is controllable;
**characterised by** the steps:
- adjustment of the combustion air motor (7) to an initial speed corresponding to the initial operating state;
- substantially continuous variation of the speed of the combustion air motor (7) from the initial speed to a target speed corresponding to the target operating state for a predetermined period of time (TS; TC);
- change of the fuel gas supply to a target fuel gas supply corresponding to the target operating state for the predetermined period of time (TS; TC).

18. Method in accordance with claim 17, wherein
- the initial speed corresponds to a starting speed;
- the target speed corresponds to an operating speed;
- the substantially continuous variation of the speed of the combustion air motor (7) corresponds to a substantially continuous decrease of the speed of the combustion air motor (7) from the start speed to the operating speed; and
- the change of the fuel gas supply to the target fuel gas supply corresponds to an opening of the fuel gas supply (4):
**characterised by** the step:
- after the fuel gas supply (4) has been opened, and before the end of the predetermined time period, ignition of the fuel gas to achieve the target operating state.

19. Method in accordance with claim 18, **characterised in that** a check is made of whether the combustion air motor (7) is rotating at the starting speed before the speed is decreased.

20. Method in accordance with claim 18 or 19, **characterised in that** the speed of the combustion air motor (7) is maintained at the starting speed at least over a time period TW before the time period TS begins.

21. Method in accordance with claim 17, wherein
- a change-over take place between an initial gas stage, corresponding to a specific fuel gas volumetric flow rate, existing in the initial operating state and a target gas stage, corresponding to another fuel gas volumetric flow rate corresponding to the target fuel gas supply, existing in the target operating state; and
- the change of the speed of the combustion air motor (7) from the initial speed to the target speed corresponds substantially to a linear variation of speed during the passage of a change-over time period TC corresponding to the predetermined time period.

22. Method in accordance with one of the claims 17 to 21, **characterised by** the steps:
- measurement of the temperature of the combustion air; and
- adjustment of the target speed or the operating speed depending on the temperature of the combustion air.

## Revendications

1. Dispositif brûleur à gaz, avec
- un brûleur à gaz (1) pour brûler du gaz combustible et de l'air de combustion ;
- une soufflante d'air de combustion (6), comportant un moteur d'air de combustion (7), pour amener l'air de combustion dans le brûleur à gaz (1) ; et avec
- une soupape de gaz combustible apte à être commandée (4) pour définir une amenée de gaz combustible d'un réservoir de combustible (9) jusqu'au brûleur à gaz (1) ;
**caractérisé en ce que**
- le moteur d'air de combustion (7) est apte à être réglé par un dispositif de réglage de vitesse de rotation (8) à au moins deux vitesses de rotation différentes, en particulier à n'importe quelles vitesses de rotation ; et
- **en ce qu'**il est prévu une commande de déroulement (10) qui commande une variation d'un état de fonctionnement du dispositif brûleur à gaz pour passer d'un état de fonctionnement initial à un état de fonctionnement cible, avec les étapes suivantes :
+ commande du dispositif de réglage de vitesse de rotation (8) pour régler la vitesse de rotation du moteur d'air de combustion (7) à une vitesse de rotation initiale correspondant à l'état de fonctionnement initial ;
+ commande du dispositif de réglage de vitesse de rotation (8) pour modifier globalement en continu la vitesse de rotation et la faire passer de la vitesse de rotation initiale à une vitesse de rotation cible correspondant à l'état de fonctionnement cible, pendant un laps de temps prédéfini (TS ; TC) ;
+ pendant le laps de temps prédéfini (TS ; TC), commande de la soupape de gaz combustible (4) pour modifier l'amenée de gaz combustible et la faire passer à une amenée de gaz combustible cible correspondant à l'état de fonctionnement cible.

2. Dispositif brûleur à gaz selon la revendication 1, **caractérisé**
- **en ce qu'**il est prévu un dispositif capteur de température (13) pour capter la température de l'air de combustion ; et
- **en ce que** le dispositif de réglage de vitesse de rotation (8) est couplé au dispositif capteur de température (13), de sorte que la vitesse de rotation est réglable en fonction de la température d'air de combustion.

3. Dispositif brûleur à gaz selon la revendication 1 ou 2, **caractérisé en ce qu'**il est prévu un dispositif de démarrage, avec
- un dispositif d'allumage (11) pour allumer le gaz combustible ;
- une minuterie pour générer le laps de temps prédéfini TS ; et avec
- une commande de déroulement de démarrage (10) qui fait partie de la commande de déroulement et qui commande une opération de démarrage avec les étapes suivantes, l'opération de démarrage ayant valeur de variation de l'état de fonctionnement ;
+ commande du dispositif de réglage de vitesse de rotation (8) pour régler la vitesse de rotation du moteur d'air de combustion (7) à une vitesse de rotation de démarrage (vitesse de rotation initiale) ;
+ commande du dispositif de réglage de vitesse de rotation (8) pour réduire de manière globalement linéaire la vitesse de rotation et la faire passer de la vitesse de rotation de démarrage à une vitesse de rotation de fonctionnement plus basse (vitesse de rotation cible) pendant l'écoulement du laps de temps TS, la vitesse de rotation correspondant, au début du laps de temps TS, à la vitesse de rotation de démarrage et, à la fin du laps de temps TS, à la vitesse de rotation de fonctionnement ;
+ commande d'une soupape de gaz combustible (4) pour ouvrir une amenée de gaz combustible vers l'air de combustion pendant le laps de temps TS ;
+ après l'ouverture de l'amenée de gaz combustible, commande du dispositif d'allumage pour allumer le gaz combustible pendant le laps de temps TS.

4. Dispositif brûleur à gaz selon la revendication 3, **caractérisé en ce que** la commande de déroulement de démarrage (10) est conçue de telle sorte que la commande de la soupape de gaz combustible (4) en vue de l'ouverture de l'amenée de gaz combustible à un moment d'ouverture ait lieu après écoulement d'une durée prédéfinie, après le début du laps de temps TS.

5. Dispositif brûleur à gaz selon la revendication 3 ou 4, **caractérisé en ce que** la commande de déroulement de démarrage (10) est conçue de telle sorte que la commande du dispositif d'allumage (11) pour allumer le gaz combustible ait lieu entre le moment d'ouverture et la fin du laps de temps TS.

6. Dispositif brûleur à gaz selon l'une des revendications 3 à 5, **caractérisé en ce que** le dispositif de démarrage comporte un dispositif capteur de vitesse de rotation (9) pour capter la vitesse de rotation du moteur d'air de combustion (7).

7. Dispositif brûleur à gaz selon l'une des revendications 3 à 6, **caractérisé en ce que** la commande de déroulement de démarrage (10) est conçue de telle sorte que
- le dispositif capteur de vitesse de rotation (9) permet de constater pendant le laps de temps TS qu'une vitesse de rotation d'ouverture prédéfinie, située entre la vitesse de rotation de démarrage et la vitesse de rotation de fonctionnement, est atteinte ; et que
- si la vitesse de rotation d'ouverture est atteinte pendant le laps de temps TS la soupape de gaz combustible (4) est apte à être commandée pour ouvrir l'amenée de gaz combustible.

8. Dispositif brûleur à gaz selon l'une des revendications 3 à 7, **caractérisé en ce que** la commande de déroulement de démarrage (10) est conçue de telle sorte que
- le dispositif capteur de vitesse de rotation (9) permet de constater pendant le laps de temps TS qu'une vitesse de rotation d'allumage prédéfinie, située entre la vitesse de rotation d'ouverture et la vitesse de rotation de fonctionnement, est atteinte ; et que
- si la vitesse de rotation d'allumage est atteinte pendant le laps de temps TS le dispositif d'allumage (11) est apte à être commandé pour allumer le gaz combustible.

9. Dispositif brûleur à gaz selon l'une des revendications 3 à 8, **caractérisé en ce que**
- le laps de temps TS est un deuxième laps de temps ;
- la minuterie est conçue en supplément pour générer un premier laps de temps TW prédéfini qui s'écoule avant le deuxième laps de temps TS ; et
- la commande de déroulement de démarrage (10) commande l'opération de démarrage avec les étapes suivantes :
+ surveillance de l'écoulement du premier laps de temps TW après l'entrée d'un ordre de démarrage par un utilisateur par l'intermédiaire d'un élément de manoeuvre relié à la commande de déroulement de démarrage (10) et/ou de l'écoulement du premier laps de temps TW après que la vitesse de rotation de démarrage a été atteinte par le moteur d'air de combustion (7) ;
+ après écoulement du premier laps de temps TW commande du dispositif de réglage de vitesse de rotation (8) pour réduire la vitesse de rotation pendant le deuxième laps de temps TS.

10. Dispositif brûleur à gaz selon l'une des revendications 1 à 9, **caractérisé en ce que**
- la commande de déroulement comporte un dispositif de changement pour le changement entre un niveau de gaz initial (état de fonctionnement initial) et un niveau de gaz cible (état de fonctionnement cible), étant précisé que le niveau de gaz initial est un premier niveau de gaz, et le niveau de gaz cible un deuxième niveau de gaz ou que le niveau de gaz initial est le deuxième niveau de gaz, et le niveau de gaz cible le premier niveau de gaz ;
- le premier niveau de gaz correspond à une amenée de gaz combustible avec un premier débit volumique, plus faible, tandis que le deuxième niveau de gaz correspond à une amenée de gaz combustible avec un deuxième débit volumique, plus élevé ; et **en ce que**
- pour le premier niveau de gaz, il est prévu une première vitesse de rotation de fonctionnement, plus faible, et pour le deuxième niveau de gaz il est prévu une deuxième vitesse de rotation de fonctionnement du moteur d'air de combustion (7), plus élevée.

11. Dispositif brûleur à gaz selon la revendication 10, **caractérisé en ce que** le dispositif de changement comporte une commande de déroulement de changement qui commande l'opération de changement avec les étapes suivantes :
- commande du dispositif de réglage de vitesse de rotation (8) pour modifier de manière globalement linéaire la vitesse de rotation et la faire passer de la vitesse de rotation correspondant au niveau de gaz initial à la vitesse de rotation correspondant au niveau de gaz cible pendant l'écoulement d'un laps de temps TC de changement généré par la minuterie ;
- commande d'une soupape de gaz combustible (4) pour modifier une amenée de gaz combustible vers l'air de combustion pendant le laps de temps de changement TC et la faire passer à un état correspondant au niveau de gaz cible.

12. Dispositif brûleur à gaz selon la revendication 11, **caractérisé en ce que** la commande de déroulement de changement est conçue pour qu'une commande de la soupape de gaz combustible (4) destinée à modifier l'amenée de gaz de combustible ait lieu au plus tôt après écoulement d'une partie du laps de temps de changement TC, en particulier après écoulement de 20 pour cent du laps de temps de changement TC.

13. Dispositif brûleur à gaz selon l'une des revendications 1 à 12, **caractérisé**
- **en ce qu'**il est prévu un dispositif de surveillance d'allumage (12) avec un détecteur pour surveiller un allumage d'une flamme au niveau du brûleur à gaz (1) ; et
- **en ce que** le dispositif de surveillance d'allumage (12) est couplé à la commande de déroulement de démarrage (10), de telle sorte que l'opération de démarrage puisse être répétée par la commande de déroulement de démarrage si le dispositif de surveillance d'allumage (12) constate, après le déroulement de l'opération de démarrage, qu'aucune flamme ne brûle au niveau du brûleur à gaz (1).

14. Dispositif brûleur à gaz selon l'une des revendications 3 à 13, **caractérisé**
- **en ce qu'**il est prévu une minuterie de sécurité pour définir une durée totale à partir du début de la première opération de démarrage ; et
- **en ce qu'**aucune autre opération de démarrage ne peut être commandée par la commande de déroulement de démarrage si la durée totale a dépassé un laps de temps prédéfini et si le dispositif de surveillance d'allumage (12) constate qu'aucune flamme ne brûle au niveau du brûleur à gaz (1).

15. Dispositif brûleur à gaz selon l'une des revendications 3 à 14, **caractérisé**
- **en ce qu'**il est prévu un compteur de sécurité pour définir un nombre total d'opérations de démarrage ; et
- **en ce qu'**aucune autre opération de démarrage ne peut être commandée par la commande de déroulement de démarrage si la durée totale a dépassé un laps de temps prédéfini et si le dispositif de surveillance d'allumage (12) constate qu'aucune flamme ne brûle au niveau du brûleur à gaz (1).

16. Dispositif brûleur à gaz selon l'une des revendications 3 à 15, **caractérisé**
- **en ce qu'**aucune autre opération de démarrage ne peut être commandée par la commande de déroulement de démarrage (10) si le nombre total d'opérations de démarrage atteint à l'intérieur d'un laps de temps prédéfini une valeur prédéfinie et si le dispositif de surveillance d'allumage (12) constate qu'aucune flamme ne brûle au niveau du brûleur à gaz.

17. Procédé pour modifier un état de fonctionnement d'un dispositif brûleur à gaz pour passer d'un état de fonctionnement initial à un état de fonctionnement cible, étant précisé que le dispositif brûleur à gaz comporte :
- un brûleur à gaz (1) pour brûler du gaz combustible et de l'air de combustion ; et
- une soufflante d'air de combustion (6), comportant un moteur d'air de combustion (7), pour amener de l'air de combustion dans le brûleur à gaz (1), étant précisé que la vitesse de rotation du moteur d'air à combustion (7) est apte à être commandé ;
**caractérisé par** les étapes :
- de réglage du moteur d'air à combustion (7) à une vitesse de rotation initiale correspondant à l'état de fonctionnement initial ;
- pendant un laps de temps prédéfini (TS ; TC), de modification globalement continue de la vitesse de rotation du moteur d'air de combustion (7) pour le faire passer de la vitesse de rotation initiale à une vitesse de rotation cible correspondant à l'état de fonctionnement cible ;
- pendant le laps de temps prédéfini (TS ; TC), de modification de l'amenée de gaz combustible pour la faire passer à une amenée de gaz combustible cible correspondant à l'état de fonctionnement cible.

18. Procédé selon la revendication 17, étant précisé que
- la vitesse de rotation initiale correspond à une vitesse de rotation de démarrage ;
- la vitesse de rotation cible correspond à une vitesse de rotation de fonctionnement ;
- la modification globalement continue de la vitesse de rotation du moteur d'air de combustion (7) correspond à une réduction globalement continue de la vitesse de rotation du moteur à combustion (7) pour passer de la vitesse de rotation de démarrage à la vitesse de rotation de fonctionnement ; et
- la modification de l'amenée de gaz de combustion pour passer à l'amenée de gaz de combustion cible correspond à une ouverture de l'amenée de gaz de combustion (4) ;
**caractérisé par** l'étape :
- après l'ouverture de l'amenée de gaz de combustion (4) et avant la fin du laps de temps prédéfini : d'allumage du gaz de combustion pour atteindre l'état de fonctionnement cible.

19. Procédé selon la revendication 18, **caractérisé en ce que** l'on vérifie, avant la réduction de la vitesse de rotation, si le moteur d'air de combustion (7) tourne à la vitesse de rotation de démarrage.

20. Procédé selon la revendication 18 ou 19, **caractérisé en ce qu'**avant le début du laps de temps TS, la vitesse de rotation du moteur d'air de combustion (17) est maintenue au moins pendant un laps de temps TW à la vitesse de rotation de démarrage.

21. Procédé selon la revendication 17, étant précisé
- qu'un changement a lieu entre un niveau de gaz initial correspondant à un débit volumique de gaz de combustion défini qui est présent dans l'état de fonctionnement initial, et un niveau de gaz cible correspondant à un autre débit volumique de gaz de combustion qui est présent dans l'état de fonctionnement cible et qui correspond à l'amenée de gaz de combustion cible ; et
- que la modification de la vitesse de rotation du moteur d'air de combustion (7) pour passer de la vitesse de rotation initiale à la vitesse de rotation cible correspond à une modification globalement linéaire de la vitesse de rotation pendant un écoulement d'un laps de temps de changement TC correspondant au laps de temps prédéfini.

22. Procédé selon l'une des revendications 17 à 21, **caractérisé par** les étapes :
- de mesure de la température de l'air de combustion ; et
- de réglage de la vitesse de rotation cible ou de la vitesse de rotation de fonctionnement en fonction de la température de l'air de combustion.
